# EUROPÄISCHE PATENTSCHRIFT

(11) **EP 0 596 370 B1**
(45) Veröffentlichungstag und Bekanntmachung des Hinweises auf die Patenterteilung: **18.12.1996**
(21) Anmeldenummer: 93117265.4
(22) Anmeldetag: 25.10.1993
(51) Int. Cl.: B65B 13/02

(54) **Anordnung zum Binden**
Arrangement for applying ties
Arrangement de liage

(30) Priorität: 02.11.1992 DE 9214900 U
(43) Veröffentlichungstag der Anmeldung: 11.05.1994
(73) Patentinhaber: BOWTHORPE PLC, Crawley, West Sussex RH10 2RZ (GB)
(72) Erfinder: Kurmis, Viktor, D-25421 Pinneberg (DE)
(74) Vertreter: Glawe, Delfs, Moll & Partner

(56) Entgegenhaltungen:
- FR-A- 2 401 742
- US-A- 3 976 108

## Beschreibung

Die Erfindung betrifft eine Anordnung zum Binden eines Gegenstands, bspw. eines Kabelbaums gemäß dem Oberbegriff des Anspruchs 1, mittels eines Bandes, bestehend aus einem Band, das eine Bandzunge und ein Bandschloß mit einer das freie Ende der Bandzunge aufnehmenden und haltenden Bandöffnung aufweist , und einem Werkzeug. Das Werkzeug umfaßt eine Schloßhalterung zur Aufnahme des Bandschlosses während des Bindevorgangs und eine von der Schloßhalterung ausgehende und zu dieser zurückführende, öffen- und schließbare Umschlingungsführung zum Führen des Bandes um den zu bindenden Gegenstand. Das Werkzeug umfaßt ferner einen Schieber zum Befördern des Bandes in eine Stellung, in welcher die Bandzunge in der Umschlingungsführung und das Schloß in der Schloßhalterung liegen. Eine derartige Anordnung ist z. B. aus FR-A-2401742 bekannt.

Wenn die Spitze der Bandzunge in die Bandöffnung des Schlosses eingeschoben wird, muß das Bandschloß eine genau vorbestimmte Position einnehmen. Es ist bekannt, zu diesem Zweck bewegliche Halterungsteile vorzusehen, die das Schloß in der vorgesehenen Lage einschließen (US-A-3 891 012). Für diese Halterungsteile und zum Durchführen der Bandzunge durch die Bandöffnung müssen entsprechende Bewegungs- und Steuerungseinrichtungen vorgesehen sein.

Die Erfindung erreicht eine Vereinfachung dieser Anordnung dadurch, daß die Schloßhalterung zumindest teilweise von dem Schieber gebildet ist.

Der Schieber gelangt in seine Endstellung, ohne daß es dazu besonderer Steuerungs- und Antriebsmittel bedarf. Der Kopf des Schiebers erhält für diese Zwecke eine Form, die seiner Funktion als Teil der Schloßhalterung in geeigneter Weise angepaßt ist. Außerdem ist der Schieber bzw. der den Halterungsteil bildende Kopf des Schiebers in einer Führung geführt, die seine Position bei der Schloßhalterung festlegt.

Die Stellung des Schieberkopfes in der Schloßhalterung wird daher einerseits durch die Führung bestimmt, deren Führungsflächen parallel zur Schieberbewegungsrichtung verlaufen, sowie andererseits durch eine Kraft, die den Schieberkopf in der Halterungsstellung hält. Es kann sich dabei einfach um die Vorschubkraft handeln, die den Schieber zuvor in die Halterungsstellung befördert hat. Es können dafür aber auch gesonderte Organe vorgesehen sein.

Wenn der Schieberkopf von der Vorschubkraft in der Halterungsstellung gehalten ist, wird seine Position entlang seiner Führung durch den Widerstand des Bandschlosses bestimmt. Deshalb ist das Bandschloß auf der dem Schieber gegenüberliegenden Seite durch einen dort an der Bildung der Schloßhalterung beteiligten Anschlag abgestützt. Dieser umfaßt zweckmäßigerweise einen Sporn, der so gelegen ist, daß seine Spitze zwischen dem mit dem Schloß verbundenen Ende der Bandzunge und dem Bereich liegt, in den das vorlaufende Ende der Bandzunge aus der Bandöffnung heraustritt. Diese Ausführung hat den Vorteil, daß der Sporn die Aufgabe übernimmt, die Spitze der Bandzunge beim Einführen des Bandes in die Umschlingungsführung zu lenken.

Falls das durch die Bandöffnung des Schlosses durchgeführte Ende der Zunge nicht unmittelbar hinter dem Schloß abgeschnitten wird, sondern ein wenig darüber hinaus ragt, befindet sich der Sporn nach dem Ende des Spannvorgangs zwischen dem Ursprung und dem überstehenden Ende des Bandes und kann deshalb die Lösung des Schlosses aus der Halterung behindern, wenn die Lösebewegung quer zur Bandrichtung verläuft. Bei einer vorteilhaften Ausführungsform der Erfindung ist deshalb vorgesehen, daß der Sporn und/oder andere Teile der Halterung, die vor einen Vorsprung des Schlosses oder vor das Band greifen, nach dem Bindevorgang wegschwenkbar ist, und zwar zweckmäßigerweise in derjenigen Richtung, in der das Schloß aus der Halterung entfernt werden soll.

Nach einem besonderen Merkmal der Erfindung sind der Sporn bzw. diese anderen Teile der Halterung, die vor einem Vorsprung des Schlosses oder vor das aus dem Schloß austretende Band greifen, mit einem schwenkbaren Teil der Umschlingungsführung starr verbunden, wobei der Schwenkpunkt so angeordnet ist, daß der Sporn bzw. diese Teile beim Öffnen der Umschlingungsführung etwa in der Richtung bewegt wird, in der das Schloß aus der Schloßhalterung zu entfernen ist. Dadurch werden der Sporn bzw. diese Teile nicht nur aus der Stellung entfernt, in der sie das Herausnehmen des Schlosses aus dem Werkzeug behindern würden, sondern sie vollführen zusätzlich eine Art Auswerferbewegung, durch die das Schloß mit dem Band und dem gebundenen Gegenstand aus der Bindestellung entfernt wird und daher noch leichter entnommen werden kann.

Der Sporn kann nach der Erfindung auch ein Teil einer zum Schneiden des überstehenden Bandendes bestimmten Schneidvorrichtung sein oder ein solches Element tragen.

Das freie Ende der Bandzunge bedarf einer Führung, um in die richtige Stellung zum Einführen in die Bandöffnung des Schlosses zu gelangen. Nach der Erfindung kann wenigstens ein Teil dieser Führung an dem Schieber gebildet sein. Dies hat den Vorteil, daß das Ende der Umschlingungsführung einen verhältnismäßig großen Abstand vom Schloß in seiner Endstellung aufweisen kann, der es gestattet, die Führung für die Beförderung des Bandes in die Bindestellung und zur Führung des Schiebers in die Halterungsstellung sehr nahe an den Umfang des Freiraums heranzuführen, der innerhalb der Umschlingungsführung zur Aufnahme des zu bindenden Gegenstands vorgesehen ist. Insbesondere kann die Umfangskontur auch an die Kreisform angenähert sein. Dies steht in vorteilhaftem Gegensatz zu bekannten Vorrichtungen (EP-A-0 264 142), bei denen die Schloßhalterung an der Spitze eines winkligen Zwikkels angeordnet ist, der von dein zu umschlingenden Bereich ausgeht, was den Nachteil hat, daß der zu bindende Gegenstand, bspw. ein Kabelbündel, daran gehindert wird, unter der Bandspannung die ideale Kreisquerschnittsform anzunehmen; dies kann zu ungenügender Bandspannung führen oder nötigt zu Komplikationen in der Werkzeugausführung. Durch die Anordnung der Führung am Schieber wird auch so viel Platz geschaffen zwischen dem Ende der Umschlingungsführung und der Schloßhalterung, daß auch solche Schlösser daraus entnommen werden können, die besonders umfangreich sind, weil sie bspw. mit ausladenden Befestigungsorganen ausgerüstet sind.

Die Erfindung wird im folgenden näher unter Bezugnahme auf die Zeichnung erläutert, die ein vorteilhaftes Ausführungsbeispiel schematisch veranschaulicht. Darin zeigen:
- Fig. 1: einen schematischen Längsschnitt durch das Werkzeug,
- Fig. 2-4: Längsschnitte durch den vorderen Werkzeugbereich in größerem Maßstab und unterschiedlichen Funktionsstadien und
- Fig. 5: einen Querschnitt durch die Schieberführung.

Gemäß Fig.1 besitzt das Werkzeug einen Werkzeugkörper 1 und einen Handgriff 2, an dem es gehalten werden kann. Zwischen den Wänden 3 und 4 des Gehäusekörpers 1 befindet sich ein Führungskanal 5 für ein Band 6 aus zähelastischem Kunststoff wie bspw. Polyamid. Es gelangt auf beliebige Weise in die in Fig.1 dargestellte Lage innerhalb des Kanals 5, bspw. durch nicht gezeigte automatische Mittel von einem Bändermagazin oder von Hand. Das Band weist eine Bandzunge 7 und einen Kopf 8 auf, wobei die Spitze der Bandzunge zu dem vorderen, in Fig.1 links dargestellten Ende des Werkzeugkörpers weist, während der Kopf 8 sich hinten befindet. Im Führungskanal 5 befindet sich hinter dem Schloß 8 ein Schieberkopf 9, dessen mit dem Schloß 8 zusammenwirkende Stirnseite der Form des Schlosses 8 angepaßt ist und der am vorderen Ende eines flexiblen Stahlbandes 10 befestigt ist, das auf eine Rolle 11 gewickelt ist. Der Kopf 9 und das Stahlband 10 bilden gemeinsam einen Schieber zum Schieben des Bandes 6 aus der in Fig.1 dargestellten Lage in diejenige Stellung (Fig.3) in welcher das Band zum Binden eines Gegenstandes benutzt wird.

Die Ränder 12 des Stahlbandes 10 stehen seitlich über den Schieberkopf 9 vor (Fig.5) und werden von Nuten 13 in den Seitenwänden des Führungskanals 5 gleitbar aufgenommen. Ferner kann (muß aber nicht) das Profil des Führungskanals 5 dem Profil des Bandschlosses 8 angepaßt sein, um diesem auf seinem Weg in die Bindestellung quer zur Vorschubrichtung Halt zu verleihen.

Wenn die Rolle 11 in Pfeilrichtung 14 gedreht wird, wird das Stahlband 10 mit dem Schieberkopf 9 entlang des Führungskanals 5 nach vorne geschoben. Damit das Stahlband 10 sich währenddessen nicht zwischen der Rolle 11 und der die Rolle umgebenden Gehäusewand verklemmt, kann es eine Vorspannung besitzen, die es am Umfang der Rolle 11 hält. Durch Bewegung entgegen der Pfeilrichtung 14 wird der von dem Band 10 und dem Schieberkopf 9 gebildete Schieber in die in Fig.1 dargestellte Ausgangslage zurückgezogen. Für den Antrieb und die Steuerung der Drehung der Rolle 11 sind Antriebs- und Steuerungsmittel vorgesehen, die herkömmlicher Art sind und deshalb keiner Beschreibung bedürfen.

Am vorderen Ende weist das Werkzeug eine von den Teilen 15 und 16 gebildete Zange auf. Sie bildet eine Führung für das Band 6 während seines den zu bindenden Gegenstand umschlingenden Wegs. Zangenteil 15 ist um die Achse 17 schwenkbar; Zangenteil 16 ist um die Achse 18 schwenkbar. Es sind Antriebs- und Steuerungsmittel vorgesehen, die die Schwenkung der Zangenteile aus der in Fig.1 dargestellten geöffneten Stellung in weitere Funktionsstellungen besorgen, wie dies weiter unten beschrieben ist. Diese Antriebs- und Steuerungsmittel sind herkömmlicher Art und deshalb nicht dargestellt und erläutert.

In der geöffneten Stellung (Fig.1) nimmt die Zange einen zu bindenden Gegenstand auf, bei dem es sich bspw. um ein Bündel von Kabeln 19 (Fig.2) handeln kann, die mittels des Bandes 6 fest zusammengebunden werden sollen, wie dies im Endstadium in Fig.1 dargestellt ist. In diesem Stadium umgibt die Bandzunge 7 unter Spannung das Kabelbündel 19. Das freie Ende der Bandzunge 7 ist durch das Schloß 8 geführt und darin befestigt. Das überstehende Ende der Bandzunge ist abgeschnitten.

Damit die Bandzunge um den zu bindenden Gegenstand 19 geschlungen werden kann, können die Zangenteile 15 und 16 gemäß Fig.2 in eine geschlossene Umschlingungsstellung gebracht werden. Sie enthalten eine Führungsnut 20, deren Breite etwa derjenigen der Bandzunge 7 entspricht und deren Tiefe beträchtlich größer als die Dicke der Bandzunge 7 ist. Die Führungsnut 20 wird an ihrem Beginn durch einen Sporn 21 begrenzt, der fest mit dem Zangenteil 16 verbunden ist. Wenn die Spitze der Bandzunge 7 in den Beginn der Führungsnut 21 eingeführt ist, was durch hier nicht interessierende Mittel (siehe gleichzeitig eingereichte europäische Patentanmeldung EP-A-0 596 363) bewerkstelligt wird, wird ihr weiterer Weg durch diese Nut um den zu bindenden Gegenstand 19 herum bestimmt, der bei 22 am inneren Ende des Zangenteils 15 endet.

Wenn diese Endstellung erreicht ist, hat das Schloß 8 gleichfalls seine Endstellung erreicht, die durch einen Teil der Schloßhalterung bestimmt ist. Dieser besteht aus einem gehäusefesten Halterungssteil 23, dessen dem Schloß 24 zugewendete Oberfläche der Gestalt des Schlosses zumindest teilweise angepaßt ist. Ferner gehören hierzu der bereits erwähnte Sporn 21 und der Bereich 35 hinter dem Sporn 21, der in der Zeichnungsebene für den Durchlaß des Bandes ausgeschnitten ist aber seitlich davon (oberhalb und unterhalb der Zeichnungsebene) Anschlagflächen für das Schloß bilden kann. In der in Fig.2 bis 4 dargestellten Stellung des Zangenteils 16 bilden der Sporn 21 und der Teil 35 gemeinsam mit dem gehäusefesten Halterungsteil 23 einen Anschlag, der der Form des Schlosses 8 so angepaßt ist, daß dessen Stellung in der Halterung eindeutig bestimmt ist, sofern das Schloß 8 gegen diese Halterungsteile gedrückt ist. Dies geschieht durch den Schieberkopf 9, der als drittes Halterungsteil ausgebildet ist. Durch eine fortdauernd auf das Stahlband 10 ausgeübte Vorschubkraft, die bspw. durch eine Rutschkupplung oder Feder im Antrieb der Rolle 11 bestimmt sein kann, drückt der Schieberkopf 9 das Schloß 8 gegen die Halterungsteile 21, 23 und bestimmt dadurch exakt die Endstellung des Schlosses. Dabei faßt der Sporn 21 zwischen die Bandzunge 7, wo sie einstückig mit dem Schloß 8 verbunden ist, und den Bereich, in den das vorlaufende Ende der Bandzunge 7 aus der Bandöffnung 25 heraustritt. Das bedeutet, daß die Spitze des Bandes bei der Umschlingungsbewegung (Fig.2) auf der Vorderseite, aber im Endzustand hinter dem Sporn durchgehen muß. Der Sporn selbst liegt zwischen diesen beiden Bandbereichen als Anschlag am Schloßkörper an und ist somit an dessen Positionierung beteiligt. Diese Anlage des Sporns am Schloßkörper ist nicht unbedingt erforderlich. Erforderlich ist lediglich, daß die Halterungsteile 21, 23, 9 derart mit der Oberfläche des Schloßkörpers zusammenwirken, daß dessen Position eindeutig festgelegt wird.

Das Schloß ist so geformt, daß das Band etwa in Vorschubrichtung von dem Schloß seinen Ursprung nimmt und daß die Bandöffnung 25 zu dieser Richtung etwa parallel ist. Genaue Parallelität ist nicht erforderlich. Vielmehr könnte die Bandöffnung bei Betrachtung der Fig.3 bspw. auch ein wenig im Gegenuhrzeigersinn gegenüber der dargestellten Richtung verdreht sein.

Wenn das Schloß 8 seine Endposition in der Schloßhalterung erreicht hat, in der es im Gegensatz zur aus EP-A-0 264 142 bekannten Anordnung während des Bindevorgangs verbleibt, befindet sich das freie Ende der Bandzunge etwa am Ende 22 der Umschlingungsführung oder zwischen diesem Ende und dem Bandschloß 8. Vorzugsweise ist die Bandspitze dem Schloß 8 nahe. Die Bandspitze muß nun in die Bandöffnung 25 des Schlosses eingeführt werden. Dies geschieht (Fig.3) dadurch, daß der Zangenteil 15 aus der in Fig.2 dargestellten Umschlingungsstellung in Pfeilrichtung 26 weitergeschwenkt wird. Dadurch verkürzt sich die im Zangenteil 15 zur Aufnahme der Bandzunge 7 zur Verfügung stehende Strecke. Da das Schloß 8 währenddessen in der Schloßhalterung 21, 23, 35, 9 festgehalten ist, gleitet die Bandzunge 7 im Zangenteil 15 und die Bandspitze 27 bewegt sich in Fig. 3 zwangsläufig weiter nach unten. Wenn der Zangenteil 15 seine in Fig.4 dargestellte Endstellung erreicht hat, ist das freie Ende der Bandzunge 7 durch die Bandöffnung 25 hindurchgetreten und hat den Spalt zwischen zwei währenddessen in Pfeilrichtung rotierenden Spannrollen 28, 29 erreicht, die das Bandende erfassen und spannen.

Gemäß Fig.4 wird der Spannvorgang solange fortgesetzt, bis die gewünschte Spannung in der Bandzunge 7 erreicht und der zu bindende Gegenstand (Kabel 19) fest umschnürt ist.

Das überstehende Bandende 30 muß nun abgeschnitten werden. Dafür ist eine Klinge 31 vorgesehen, die in ihrer Längsrichtung geführt ist und mit nicht dargestellten, herkömmlichen Antriebs- und Steuerungsmitteln in Verbindung steht. Zur Durchführung des Schnitts wird sie in Fig.4 nach links bewegt, so daß ihre Schneide die Bandzunge durchtrennt. Dabei dient ihr der Sporn 21 als Widerlager. Dafür kann es genügen, wenn der Sporn in seinem Widerlagerbereich - wie dargestellt - eine glatte Anlagefläche für das Band bildet. Stattdessen kann an dieser Stelle aber auch eine Einsenkung in die Oberfläche des Sporns vorgesehen sein, die eine mit der Klinge zusammenwirkende Gegenschneide oder Schneidkante bildet.

Wie man in Fig.3 erkennt, ist die Distanz zwischen dem Ende 22 der Umschlingungsführung und dein Schloß 8 verhältnismäßig groß. Dies ist dem Umstand zuzuschreiben, daß die Schloßhalterung unmittelbar am Kreisumfang des Bindequerschnitts angeordnet ist. Folglich schneiden sich im Distanzbereich zwischen dem Ende 22 der Umschlingungsführung und der Schloßhalterung der Zuführungsweg des Bandes aus dem Führungskanal 5 einerseits und der Weg des Bandes aus der Umschlingungsführung 20 andererseits unter spitzem Winkel. Diese große Distanz kann man vermeiden, wenn man die beiden Wege unter rechtem Winkel zueinander führt (EP-A-0 264 142), muß dann aber andere, größere Nachteile in Kauf nehmen.

Die Führungsunsicherheit in der Distanz zwischen dem Ende 22 der Umschlingungsführung 20 und der Bandöffnung 25 im Schloß 8 beseitigt die Erfindung dadurch, daß sie den Schieberkopf 9 mit einer Führungsfläche für die Bandspitze versieht. Wie man in Fig. 3 erkennt, weist der Schieberkopf 9 eine der offenen Seite des Werkzeugs zugewendete Fläche 32 auf, die bei der Bandöffnung 25 des Schlosses 8 mündet und an der die Spitze 27 des Bandes entlanggleiten kann, um die Öffnung zu finden. Die Führungsfläche 32 kann nutförmig ausgestaltet sein, um der Bandspitze 27 auch eine Seitenführung zu verleihen; erforderlich ist dies aber im allgemeinen nicht.

Nachdem der Bindevorgang gemäß Fig.4 abgeschlossen ist, kann der Schieber 9, 10 in seine Ausgangsstellung (Fig.1) zurückgezogen werden und der gebundene Gegenstand entnommen werden. Bei der Entnahme können solchen Teile 21, 23 der Schloßhalterung, die dem Schieberkopf 9 gegenüberliegen, hinderlich sein, wenn sie fest angeordnet sind und vor irgendwelche Formvorsprünge des Schlosses 8 greifen. Z.B. weist das in der Zeichnung dargestellte Schloß 8 einen Befestigungsteil 33 auf, der einen Teller 34 umfaßt, der nach allen Seiten vorspringt. Dieser Teller liegt hinter dem Sporn 21 sowie teilweise hinter dem Halterungsbereich 35. Dadurch aber, daß diese Teile 21, 35 mit dem unteren Zangenteil 16 fest verbunden sind, werden sie bei der Öffnungsbewegung des Zangenteils in die in Fig.1 dargestellte Öffnungsdarstellung nach vorne und auch ein wenig nach unten geschwenkt. Dies wird dadurch erreicht, daß der Schwenkpunkt 18 des Zangenteils 16 unter und hinter diesen Teilen angeordnet ist. Deshalb bewegen sich diese Teile auf einem Kreisbogen, der in der Zeichnung nach links unten gerichtet ist. Dadurch wirkt auf dem Gegenstand eine Bewegung in Entnahmerichtung in der Art eines Auswerfers. Auch vergrößert sich dadurch die Öffnung, durch die hindurch die vorstehenden Teile des Schlosses entnommen werden können, so daß die Entnahme erleichtert wird.

Danach kann das Spiel von neuem beginnen.

## Patentansprüche

1. Anordnung zum Binden eines Gegenstands mittels eines Bandes, bestehend aus einem Band (6), das eine Bandzunge (7) und ein Bandschloß (8) mit einer das freie Ende der Bandzunge (7) aufnehmenden Bandöffnung (25) aufweist, und einem Werkzeug, das eine Schloßhalterung (21, 35, 23, 9) und eine von der Schloßhalterung ausgehende und zu dieser zurückführende öffen- und schließbare Umschlingungsführung (20) zum Führen der Bandzunge (7) um den zu bindenden Gegenstand (19) und zum Durchführen der Bandzunge (7) durch die Bandöffnung (25) sowie einen Schieber (9, 10) zum Befördern des Bandes in eine Stellung umfaßt, in welcher das Schloß (8) in der Schloßhalterung (21, 23, 35, 9) liegt und die Bandzunge (7) in der Umschlingungsführung (20) liegt, wobei sich die Spitze (27) der Bandzunge (7) einführbereit vor der Bandöffnung (25) und der Schieber (9, 10) in seiner Endstellung befindet, dadurch gekennzeichnet, daß der Schieberkopf (9) als Teil der Schloßhalterung mit dem Schloß (8) zusammenwirkende Flächen aufweist und während des Durchführens der Bandzunge (7) durch die Bandöffnung (25) in seiner Endstellung gehalten ist.

2. Anordnung nach Anspruch 1, dadurch gekennzeichnet, daß der an dem Schieberkopf (9) angeordnete Teil der Schloßhalterung eine Führung (32) für das au*s* der Umschlingungsführung (20) in den Bereich der Schloßhalterung eintretende freie Ende (27) der Bandzunge (7) aufweist.

3. Anordnung nach Anspruch 1 oder 2, dadurch gekennzeichnet, daß der vom Schloß (8) einzunehmende Platz in der Schloßhalterung (21, 23, 35, 9) im wesentlichen abstandsfrei am Umfang des größtmöglichen Kreisquerschnitts eines zu bindenden Gegenstands (19) angeordnet ist.

4. Anordnung nach einem der Ansprüche 1 bis 3, dadurch gekennzeichnet, daß die Schloßhalterung auf ihrer dem in seiner Endstellung befindlichen Schieberkopf (9) gegenüberliegenden Seite von nach dem Bindevorgang zumindest teilweise entfernbaren Teilen (21, 35) gebildet ist.

5. Anordnung nach Anspruch 4, dadurch gekennzeichnet, daß die Schloßhalterung auf ihrer dem in seiner Endstellung befindlichen Schieberkopf (9) gegenüberliegenden Seite einen Sporn (21) umfaßt , der zwischen dem mit dein Schloß (8) verbundenen Ende der Bandzunge (7) und dem Bereich liegt, in den das vorlaufende Ende der Bandzunge (7) aus der Bandöffnung (25) heraustritt.

6. Anordnung nach Anspruch 5, dadurch gekennzeichnet, daß der Sporn (21) nach dem Bindevorgang wegschwenkbar ist.

7. Anordnung nach Anspruch 6, dadurch gekennzeichnet, daß der Sporn (21) mit einem schwenkbaren Teil (16) der Umschlingungsführung (20) starr verbunden ist, wobei der Schwenkpunkt (18) so angeordnet ist, daß der Sporn (21) beim Öffnen der Umschlingungsführung (20) etwa in der Richtung bewegt wird, in der das Schloß (8) aus der Schloßhalterung zu entfernen ist.

8. Anordnung nach einem der Ansprüche 5 bis 7, dadurch gekennzeichnet, daß der Sporn (21) ein Widerlager für ein Schneidelement (31) bildet.

9. Anordung nach einem der Ansprüche 5 bis 8, dadurch gekennzeichnet, daß der Sporn (21) den Beginn der Umschlingungsführung (20) bildet.

## Claims

1. An assembly for binding an article by means of a strap, comprising a strap (6) which has a strap tongue (7) and a strap buckle (8) with a strap opening (25) receiving the free end of the strap tongue (7), and an implement which comprises a buckle mounting (21,35,23,9) and a wrapping guide (20), which can be opened and closed and which extends from and returns to the buckle mounting, for guiding the strap tongue (7) around the article (19) to be bound and for passing the strap tongue (7) through the strap opening (25), and also a slide member (9,10) for conveying the strap into a position in which the buckle (8) is situated in the buckle mounting (21,23,35,9) and the strap tongue (7) is situated in the wrapping guide (20), wherein the tip (27) of the strap tongue (7) is disposed ready for insertion in front of the strap opening (25) and the slide member (9,10) is situated in its end position, characterised in that as a part of the lock mounting the slide head (9) has surfaces co-operating with the buckle (8) and is retained in its end position while the strap tongue (7) is passed through the strap opening (25).

2. An assembly according to Claim 1, characterised in that the part of the buckle mounting disposed on the slide head (9) has a guide (32) for the free end (27) of the strap tongue (7) entering into the region of the buckle mounting.

3. An assembly according to Claim 1 or 2, characterised in that the space to be occupied by the buckle (8) is arranged in the lock mounting (21,23,35,9) substantially without clearance on the circumference of the largest possible circular cross-section of an article to be bound (19).

4. An assembly according to any one of Claims 1 to 3, characterised in that on its side situated opposite the slide head (9) in its end position the buckle mounting is formed by parts (21,35) which can be removed at least partly after the binding operation.

5. An assembly according to Claim 4, characterised in that on its side situated opposite the slide head (9) in its end position the buckle mounting comprises a spur (21) which is situated between the end of the strap tongue (7) connected to the buckle (8) and the region in which the advancing end of the strap tongue (7) emerges from the strap opening (25).

6. An assembly according to Claim 5, characterised in that the spur (21) can be swung aside after the binding operation.

7. An assembly according to Claim 6, characterised in that the spur (2) is rigidly connected to a pivotable part (16) of the wrapping guide (20), the pivot point (18) being arranged so that, when the wrapping guide (20) is opened, the spur (21) is moved approximately in the direction in which the buckle (8) is to be removed from the buckle mounting.

8. An assembly according to any one of Claims 5 to 7, characterised in that the spur (21) forms an abutment for a cutter (31).

9. An assembly according to any one of Claims 5 to 8, characterised in that the spur (21) forms the start of the wrapping guide (20).

## Revendications

1. Ensemble pour lier un objet au moyen d'un lien, constitué d'un lien (6), qui comporte une languette (7) et un fermoir (8) présentant un orifice (25) qui reçoit l'extrémité libre de la languette (7) du lien, et d'un outil, qui comprend un support de fermoir (21, 35, 23, 9) et un guide d'encerclement (20) pouvant être ouvert et fermé, qui part du support de fermoir et revient à ce dernier, pour guider la languette (7) du lien autour de l'objet à lier (19) et pour faire passer la languette (7) du lien à travers l'orifice (25) du fermoir, ainsi qu'un poussoir (9, 10) destiné à transporter le lien dans une position, dans laquelle le fermoir (8) est placé dans le support de fermoir (21, 23, 35, 9) et la languette (7) du lien est placée dans le guide d'encerclement (20), la pointe (27) de la languette (7) du lien se trouvant alors devant l'orifice (25) du fermoir, prête à être introduite, et le poussoir (9, 10) se trouvant dans sa position extrême, caractérisé en ce que la tête (9) du poussoir, constituant une partie du support de fermoir, présente des surfaces coopérant avec le fermoir (8) et est maintenue dans sa position extrême pendant que la languette (7) du lien est passée à travers l'orifice (25) du fermoir.

2. Ensemble selon la revendication 1, caractérisé en ce que la partie du support de fermoir, située sur la tête (9) du poussoir, comporte un guide (32) pour l'extrémité libre (27) de la languette (7) du lien, pénétrant dans la région du support de fermoir à sa sortie du guide d'encerclement (20).

3. Ensemble selon la revendication 1 ou 2, caractérisé en ce que l'emplacement devant être occupé par le fermoir (8) dans le support de fermoir (21, 23, 35, 9) est disposé, essentiellement sans jeu, sur la circonférence de la section circulaire la plus grande possible d'un objet à lier (19).

4. Ensemble selon l'une des revendications 1 à 3, caractérisé en ce que, sur son côté situé face à la tête (9) du poussoir se trouvant dans sa position extrême, le support de fermoir est formé d'éléments (21, 35) qui peuvent s'écarter, au moins pour partie, à la suite de l'opération de liage.

5. Ensemble selon la revendication 4, caractérisé en ce que, sur son côté situé en face de la tête (9) du poussoir se trouvant dans sa position extrême, le support de fermoir comprend un éperon (21) qui est situé entre l'extrémité, reliée au fermoir (8), de la languette (7) du lien et la région dans laquelle l'extrémité avant de la languette (7) du lien sort de l'orifice (25) du fermoir.

6. Ensemble selon la revendication 5, caractérisé en ce que l'éperon (21) peut être écarté par pivotement après l'opération de liage.

7. Ensemble selon la revendication 6, caractérisé en ce que l'éperon (21) est rigidement relié à une partie pivotante (16) du guide d'encerclement (20), le centre de pivotement (18) étant alors dans une position telle, que l'éperon (21), lors de l'ouverture du guide d'encerclement (20), est déplacé sensiblement dans la direction dans laquelle le fermoir (8) est destiné à être retiré du support de fermoir.

8. Ensemble selon l'une des revendications 5 à 7, caractérisé en ce que l'éperon (21) forme un contreappui pour un organe de sectionnement (31).

9. Ensemble selon l'une des revendications 5 à 8, caractérisé en ce que l'éperon (21) forme le départ du guide d'encerclement (20).
